# EUROPÄISCHE PATENTSCHRIFT

(11) **EP 0 816 771 B1**
(45) Veröffentlichungstag und Bekanntmachung des Hinweises auf die Patenterteilung: **19.05.2004**
(21) Anmeldenummer: 97111004.4
(22) Anmeldetag: 02.07.1997
(51) Int. Cl.: F24F 13/06

(54) **Luftauslass**
Air outlet
Sortie d'air

(30) Priorität: 04.07.1996 DE 19626885
(43) Veröffentlichungstag der Anmeldung: 07.01.1998
(73) Patentinhaber: Schako Klima Luft Ferdinand Schad KG, 78600 Kolbingen (DE)
(72) Erfinder: Müller, Gottfried, 78600 Kolbingen (DE)
(74) Vertreter: Weiss, Peter, Dr. rer. nat.

(56) Entgegenhaltungen:
- EP-A- 0 468 091
- EP-A- 0 615 826
- EP-A- 0 648 984
- DE-U- 8 700 243
- DE-U- 9 310 724
- FR-A- 2 465 166
- FR-A- 2 713 317

## Beschreibung

Die Erfindung betrifft einen Luftauslaß zum Einbringen von warmer und/oder kalter Luft in einen Raum mit einem Rohr, in dessen Mantelfläche zumindest eine Auslaßöffnung vorgesehen ist, welcher zumindest eine Auslaßeinrichtung zugeordnet ist.

Derartige Luftauslässe sind in vielfältiger Form und Ausführung auf dem Markt bekannt und gebräuchlich. Sie dienen dazu Luft, welche über Kanal- bzw. Luftzuführsysteme transportiert wird, in einen Raum einzubringen. Als Beispiel wird auf die DE 39 07 559 verwiesen, welche ein Lüftungsgitter mit Lamellen zeigt, welches auch für einen Einbau in ein Rohr geeignet ist.

Herkömmliche Luftauslässe der o.g. Art werden von außen in eine Öffnung eines Rohres oder Gehäuses eingeschoben bzw. eingesetzt und dort befestigt. Dabei überlappen die Randstreifen der Auslaßeinrichtung die Öffnungen, was optisch unerwünscht und fertigungstechnisch aufwendig ist. Gerade für Rohre unterschiedlichen Durchmessers müssen entsprechende Auslaßeinrichtungen auf diese Durchmesser angepaßt werden, was sehr kostenintensiv ist. Ferner treten durch Fertigungsungenauigkeiten der Randstreifen der Auslaßeinrichtungen und der Rohrdurchmesser Probleme bei der Montage auf, da die Randstreifen nicht exakt von außen den Rohren anliegen.

Aus der DE-U-93 10 724 ist ein Quellauslaß der o. g. Art bekannt. Auch dort ist die Auslasseinrichtung von innen her der Auslassöffnung zugeordnet. Dabei besitzt die Auslasseinrichtung einen Randflansch, welcher von innen her an die Luftaustrittsfläche anschlägt und über entsprechende Befestigungselemente oder Haftvermittler mit der Luftaustrittsfläche verbunden ist.

Der vorliegenden Erfindung liegt die Aufgabe zugrunde, einen Luftauslaß zu schaffen, welcher die o.g. Nachteile beseitigt und bei dem mit einfachsten Hilfsmitteln kostengünstig eine schnelle Montage und Demontage von unterschiedlichsten, auch herkömmlichen Auslaßeinrichtungen möglich ist.

Zur Lösung dieser Aufgabe führt, daß die Auslaßeinrichtung über Halteelemente im Rohr von innen der Auslaßöffnung zentriert zugeordnet ist, wobei die Halteelemente als Ringe auf Randstreifen der Auslasseinrichtung aufsitzen oder als Schienen ausgebildet sind, die an der Innenfläche neben der Auslaßöffnung in Längsrichtung des Rohres angeordnet sind, und die Auslaßeinrichtung mit Randstreifen in die als Schienen ausgebildete Halteelemente in Längsrichtung des Rohres einschiebbar ist.

Die vorliegende Erfindung ermöglicht, daß Auslaßeinrichtungen unterschiedlichster Art, wie beispielsweise Gitter, Doppelgitter mit Schlitzschieber, Düsen od. dgl. Elemente, in rund, recht- oder mehreckige Rohre leicht eingesetzt werden können. Dabei wird die Auslaßeinrichtung stirnseitig mit den als Ringe ausgebildete Halteelemente verbunden.

Dabei drücken sie auf Randstreifen, die von der Auslaßeinrichtung abgekantet sind. Von außen ist nur die Auslaßöffnung und die danach im Inneren angeordneten Lamellen oder strömungsbeeinflussende Elemente der Auslaßeinrichtung zu sehen. Die Ringe sind im äußeren Durchmesser geringfügig kleiner als der Innendurchmesser des Rohres, so daß die Ringe in das Rohr eingeschoben werden können. Die Auslaßeinrichtung wird in den Bereich der Auslaßöffnung der Mantelfläche des Rohres geschoben und dort ausgerichtet.

Durch Verdrehen der Ringe bzw. der Auslaßeinrichtung im Rohr und durch Hin- und Herschieben in Längsrichtung des Rohres läßt sich die Auslaßeinrichtung leicht gegenüber der Auslaßöffnung ausrichten.

Für unterschiedliche Rohrdurchmesser genügt es, entsprechend groß ausgebildete Ringe zu verwenden, um dann herkömmliche Auslaßeinrichtungen zu befestigen. Zur Befestigung der Ringe können entsprechende Befestigungselemente vorgesehen sein. Möglich ist auch, dass die Ringe angepunktet sind.

Auch liegt im Rahmen der vorliegenden Erfindung, mehrere Auslaßeinrichtungen durch zwei Ringe festzulegen, wobei dann auch mehrere Auslaßöffnungen im Rohr vorgesehen sind. So können beispielsweise Auslaßeinrichtungen gegenüberliegend oder in beliebigen radialen Winkeln zueinander im Rohr angeordnet sein, wodurch beliebige Ausblasrichtungen möglich sind.

In einem weiteren Ausführungsbeispiel der vorliegenden Erfindung sind innen an einer Innenfläche des Rohres Halteelemente angeordnet,'welche schienenartig ausgebildet sind. Hier liegen alle möglichen und denkbaren Profile von Schienen im Rahmen der Erfindung. Diese Schienen können geklebt, geschweißt, genietet, geschraubt oder sonstwie innen am Rohr befestigt werden. Sie verlaufen in Längsrichtung parallel neben der Auslaßeinrichtung und ermöglichen ein Einschieben einer Auslaßeinrichtung in das Rohr. Dabei können diese Auslaßeinrichtungen ebenso von herkömmlicher Art sein, wobei diese bevorzugt mit Randstreifen versehen sind, welche von den vorzugsweise Z-förmigen Halteelementen übergriffen werden, die so eine Führung bildet. Die Randstreifen sind der Innenfläche des Rohres angepaßt.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Figur 1 eine Draufsicht auf einen erfindungsgemäßen Luftauslaß mit Auslaßeinrichtung;
Figur 2 einen Querschnitt durch den Luftauslaß gemäß Figur 1 entlang Linie II-II;
Figur 3 einen Längsschnitt durch den Luftauslaß gemäß Figur 1 entlang Linie III-III;
Figur 4 einen Querschnitt durch ein weiteres Ausführungsbeispiel des Luftauslasses gemäß Figur 1.

Gemäß Figur 1 weist ein erfindungsgemäßer Luftauslaß R ein Rohr 1 auf, welches stirnseitig Öffnungen 2, 3 besitzt. In diesem Rohr 1, insbesondere in seiner Mantelfläche 4, ist eine Auslaßöffnung 5 vorgesehen. Diese ist länglich und bevorzugt in Längsrichtung des Rohres 1 aus der Mantelfläche 4 ausgestanzt.

Hinter diese Auslaßöffnung 5 wird eine Auslaßeinrichtung 6 eingesetzt. Dabei kann die Auslaßeinrichtung 6 durch die Öffnungen 2 oder 3 in das Rohr 1 hineingeschoben werden. Die Auslaßeinrichtung 6 liegt über einen bogenförmigen Randstreifen 7 einer Innenfläche 8 des Rohres 4 an. Dieser Randstreifen 7 ist in etwa mit einem Radius der Innenfläche 8 des Rohres 1 gekrümmt, wie dies in Figur 2 dargestellt ist.

Die Auslaßeinrichtung 6 kann herkömmlicher Art sein, beispielsweise als Gitter mit Lamellen 9 versehen, um einen Luftstrom in entsprechende Richtungen zu lenken. Im vorliegenden Ausführungsbeispiel sind die Lamellen 9 in Längsrichtung angeordnet und hintergreifen die Auslaßöffnung 5 vollständig. Den Lamellen 9 der Auslaßeinrichtung 6 ist ein Schlitzschieber 10 zum Begrenzen und/oder Regeln des auszutretenden Volumenstroms vorgeschaltet.

Damit die Auslaßeinrichtung 6 im Inneren des Rohres 1 festliegt und dort zentriert ausgerichtet ist, sind erfindungsgemäß Ringe 11 vorgesehen.

Die Auslaßeinrichtung 6 wird in das Rohr 1 eingeschoben und von beiden Seiten die Ringe 11.1, 11.2 durch die Öffnungen 2, 3 geschoben. Diese drücken auf die Randstreifen 7.1 und 7.2. Zur Fixierung der Ringe können noch zusätzlich hier nicht gezeigte Klemmelemente, Schrauben od. dgl. Befestigungselemente verwendet werden, um die Ringe 11.1 und 11.2 und damit die Auslaßeinrichtung 6 gegen Verdrehen und Verrutschen im Rohr 1 zu sichern.

Wartung und Montage einer solchen Auslaßeinrichtung 6 mit Ringen 11 ist erheblich erleichtert. Auch können herkömmliche Klimasysteme mit solchen Rohrabschnitten nachgerüstet oder nachträglich mit derartigen Auslaßeinrichtungen 6 versehen werden.

In einem weiteren Ausführungsbeispiel gemäß Figur 4 weist ein Luftauslaß R₁ das Rohr 1 auf, in welches die Auslaßeinrichtung 6 eingeschoben und über Halteelemente 13 festgelegt ist.

Die Halteelemente 13.1, 13.2 sind Z-förmige, als Schienen ausgebildete Leisten, welche innen mit dem Rohr 1 in Verbindung stehen, beispielsweise geklebt oder gepunktet sind. Ein Randstreifen 14.1, 14.2 der Auslaßeinrichtung 6 greift unter diese Halteelemente 13.1, 13.2 und legt somit die Auslaßeinrichtung 6 wiederlösbar im Rohr 1 fest. Dies geschieht über entsprechende Rast- oder Befestigungselemente.

| **Positionszahlenliste** | | | | | |
|---|---|---|---|---|---|
| 1 | Rohr | 34 | | 67 | |
| 2 | Öffnungen | 35 | | 68 | |
| 3 | Öffnungen | 36 | | 69 | |
| 4 | Mantelfläche | 37 | | 70 | |
| 5 | Auslaßöffnung | 38 | | 71 | |
| 6 | Auslaßeinricht. | 39 | | 72 | |
| 7 | Randstreifen | 40 | | 73 | |
| 8 | Innenfläche | 41 | | 74 | |
| 9 | Lamellen | 42 | | 75 | |
| 10 | Schlitzschieber | 43 | | 76 | |
| 11 | Ringe | 44 | | 77 | |
| 12 | | 45 | | 78 | |
| 13 | Halteelement | 46 | | 79 | |
| 14 | Randstreifen | 47 | | R | Luftauslaß |
| 15 | | 48 | | R₁ | Luftauslaß |
| 16 | | 49 | | | |
| 17 | | 50 | | | |
| 18 | | 51 | | | |
| 19 | | 52 | | | |
| 20 | | 53 | | | |
| 21 | | 54 | | | |
| 22 | | 55 | | | |
| 23 | | 56 | | | |
| 24 | | 57 | | | |
| 25 | | 58 | | | |
| 26 | | 59 | | | |
| 27 | | 60 | | | |
| 28 | | 61 | | | |
| 29 | | 62 | | | |
| 30 | | 63 | | | |
| 31 | | 64 | | | |
| 32 | | 65 | | | |
| 33 | | 66 | | | |

## Patentansprüche

1. Luftauslaß zum Einbringen von warmer und/oder kalter Luft in einen Raum mit einem Rohr (1), in dessen Mantelfläche (4) zumindest eine Auslaßöffnung (5) vorgesehen ist, welcher zumindest eine Auslaßeinrichtung (6) zugeordnet ist,
**dadurch gekennzeichnet,**
**daß** die Auslaßeinrichtung (6) über Halteelemente (11, 11.1, 11.2, 13.1, 13.2) im Rohr (1) von innen der Auslaßöffnung (5) zentriert zugeordnet ist, wobei die Halteelemente als Ringe (11, 11.1, 11.2) auf Randstreifen (7, 7.1, 7.2) der Auslasseinrichtung (6) aufsitzen oder als Schienen (13.1, 13.2) ausgebildet sind, die an der Innenfläche (8) neben der Auslaßöffnung (5) in Längsrichtung des Rohres (1) angeordnet sind, und die Auslaßeinrichtung (6) mit Randstreifen (14.1, 14.2) in die als Schienen ausgebildete Halteelemente (13.1, 13.2) in Längsrichtung des Rohres einschiebbar ist.

2. Luftauslaß nach Anspruch 1, **dadurch gekennzeichnet, daß** die Auslaßeinrichtung (6) an einer Innenfläche (8) des Rohres (1) nahe der Auslaßöffnung (5) anliegt.

3. Luftauslaß nach Anspruch 1 oder 2, **dadurch gekennzeichnet, daß** die Randstreifen (7.1, 7.2) entsprechend der Innenfläche (8) des Rohres (1) geformt sind.

4. Luftauslaß nach einem der Ansprüche 1 bis 3, **dadurch gekennzeichnet, daß** die Halteelemente (11, 11.1, 11.2) einen Außenradius aufweisen, welcher einem Innenradius des Rohres (1) entspricht.

5. Luftauslaß nach wenigstens einem der Ansprüche 1 bis 4, **dadurch gekennzeichnet, daß** die Halteelemente (13, 13.1, 13.2) Z-förmig ausgebildet sind.

6. Luftauslaß nach wenigstens einem der Ansprüche 1 bis 5, **dadurch gekennzeichnet, daß** über die Mantelfläche (4) verteilt eine Mehrzahl von Auslaßöffnungen (5) in das Rohr (1) eingeformt sind und hinter jeweils einer Auslaßöffnung (5) zumindest eine Auslaßeinrichtung (6) von der Innenseite (8) her anliegt.

7. Luftauslaß nach wenigstens einem der Ansprüche 1 bis 6, **dadurch gekennzeichnet, daß** die Auslaßeinrichtungen (6) strömungsbeeinflussende Elemente, wie Lamellen (9), Schlitzschieber (10), Düsen od. dgl. aufweisen.

## Claims

1. Air outlet for introducing warm and/or cold air into a room, said outlet having a pipe (1), in the surface (4) of which is provided at least one outlet opening (5), with which is associated at least one outlet means (6), **characterised in that** the outlet means (6) is centrally associated with the outlet opening (5) from internally, via retaining members (11, 11.1, 11.2, 13.1, 13.2) in the pipe (1), the retaining members resting as rings (11, 11.1, 11.2) on edge strips (7, 7.1, 7.2) of the outlet means (6) or being in the form of rails (13.1, 13.2), which are disposed on the internal face (8) adjacent the outlet opening (5), when viewed with respect to the longitudinal direction of the pipe (1), and the outlet means (6) with edge strips (14.1, 14.2) being insertable into the retaining members (13.1, 13.2), which are in the form of rails, when viewed with respect to the longitudinal direction of the pipe.

2. Air outlet according to claim 1, **characterised in that** the outlet means (6) abuts against an internal face (8) of the pipe (1) in the vicinity of the outlet opening (5).

3. Air outlet according to claim 1 or 2, **characterised in that** the edge strips (7.1, 7.2) are shaped according to the internal face (8) of the pipe (1).

4. Air outlet according to one of claims 1 to 3, **characterised in that** the retaining members (11, 11.1, 11.2) have an external radius which corresponds to an internal radius of the pipe (1).

5. Air outlet according to at least one of claims 1 to 4, **characterised in that** the retaining members (13, 13.1, 13.2) are Z-shaped.

6. Air outlet according to at least one of claims 1 to 5, **characterised in that** a plurality of outlet openings (5) are incorporated in the pipe (1) distributed over the surface (4), and at least one outlet means (6) abuts behind each respective outlet opening (5) from the internal side (8).

7. Air outlet according to at least one of claims 1 to 6, **characterised in that** the outlet means (6) have flow-influencing members, such as vanes (9), slotted slides (10), nozzles or the like.

## Revendications

1. Sortie d'air destinée à introduire de l'air chaud et/ou froid dans un local, avec une tuyau (1) dans la surface d'enveloppe (4) duquel est prévue au moins une ouverture de sortie (5) à laquelle est associé au moins un dispositif de sortie (6),
**caractérisée par le fait**
**que** le dispositif de sortie (6) est associé de l'intérieur, par l'intermédiaire d'éléments de retenue (11, 11.1, 11.2, 13.1, 13.2) dans le tuyau (1), de manière centrée à l'ouverture de sortie (5), les éléments de retenue étant placés sous forme de bagues (11, 11.1, 11.2) sur des bandes de bordure (7, 7.1, 7.2) du dispositif de sortie (6) ou se présentent sous forme de rails (13.1, 13.2) qui sont disposés sur la surface intérieure (8), à côté de l'ouverture de sortie (5), dans le sens longitudinal du tuyau (1) et que le dispositif de sortie (6) avec les bandes de bordure (14.1, 14.2) peut être inséré dans les éléments de retenue (13.1, 13.2) réalisés sous forme de rails, dans le sens longitudinal du tuyau.

2. Sortie d'air selon la revendication 1, **caractérisée par le fait que** le dispositif de sortie (6) s'appuie contre une surface intérieure (8) du tuyau (1), à proximité de l'ouverture de sortie (5).

3. Sortie d'air selon la revendication 1 ou 2, **caractérisée par le fait que** les bandes de rebord (7.1, 7,2) sont formées de manière correspondante à la surface intérieure (8) du tuyau (1}.

4. Sortie d'air selon l'une des revendications 1 à 3, **caractérisée par le fait que** les éléments de retenue (11, 11.1, 11.2) présentent un rayon extérieur correspondant à un rayon intérieur du tuyau (1).

5. Sortie d'air selon au moins l'une des revendications 1 à 4, **caractérisée par le fait que** les éléments de retenue (13, 13.1, 13.2) sont réalisés en forme de Z.

6. Sortie d'air selon au moins l'une des revendications 1 à 5, **caractérisée par le fait qu'**une pluralité d'ouvertures de sortie (5) sont formées dans le tuyau (1), réparties sur la surface d'enveloppe (4) et que derrière chacune des ouvertures de sortie (5) s'appuie, depuis l'intérieur (8), au moins un dispositif de sortie (6).

7. Sortie d'air selon au moins l'une des revendications 1 à 6, **caractérisée par le fait que** les dispositifs de sortie (6) présentent des éléments affectant la circulation, tels que des lamelles (9), des registres à fente (10), des buses ou autres.
